# FASCICULE DE BREVET EUROPEEN

(11) **EP 0 517 579 B1**
(45) Date de publication et mention de la délivrance du brevet: **15.02.1995**
(21) Numéro de dépôt: 92401504.3
(22) Date de dépôt: 02.06.1992
(51) Int. Cl.: E01C 19/48

(54) **Machine de construction de chaussée du type finisseur**
Strassenfertiger
Road paving machine

(30) Priorité: 04.06.1991 FR 9106758
(43) Date de publication de la demande: 09.12.1992
(73) Titulaire: COLAS S.A., F-92653 Boulogne-Billancourt Cédex (FR)
(72) Inventeur: Bailly, Christian, F-77220 Gretz-Armainvillers (FR)
(74) Mandataire: Michelet, Alain

(56) Documents cités:
- EP-A- 0 292 337
- EP-A- 0 409 700
- BE-A- 815 770
- STRASSEN UND TIEFBAU, vol. 34, no. 8, 1980, ISERNHAGEN, pages 36 - 40, PROF. THEINER: "Eine neue technische Konzeption für Vögele-Strassenfertiger"

## Description

La présente invention est relative à une machine de construction de chaussée du type finisseur, comportant notamment une trémie de réception des enrobés bitumineux et un réservoir secondaire pour le stockage d'une substance fluide, telle que par exemple une émulsion d'accrochage d'enrobés bitumineux sur la surface d'une route.

Les machines de construction de chaussée du type finisseur sont depuis longtemps connues. Elles comportent sur un châssis monté sur des moyens de déplacement, des moyens d'épandage des enrobés bitumineux et des moyens d'alimentation desdits moyens d'épandage, ces moyens d'alimentation comportant notamment à une extrémité du finisseur, une trémie dans laquelle des camions bennes déversent des enrobés chauds. Les enrobés déversés sont ensuite transportés par un tapis convoyeur jusqu'auxdits moyens d'épandage.

Il a été récemment proposé par la demanderesse, notamment dans ses demandes de brevet français déposées sous les numéros 90-07 807, 90-10 141 et 90-13 475, d'intégrer à ces machines de construction de chaussée un dispositif permettant à la même machine d'épandre également une émulsion d'accrochage des enrobés bitumineux. Les machines de construction de chaussée proposées par ces différentes demandes de brevet réalisent ainsi l'application simultanée sur la surface de la route d'une émulsion d'accrochage et du revêtement de chaussée correspondant.

En dehors du dispositif d'épandage de l'émulsion d'accrochage, il est nécessaire de prévoir sur ces machines un stockage particulier pour ladite émulsion. Différentes solutions ont déjà été proposées par la demanderesse à cet égard. Dans une solution particulière notamment, le réservoir d'émulsion est monté sur des vérins, au-dessus de la cabine de pilotage du finisseur. En cours d'épandage, le réservoir est maintenu en hauteur par les vérins et, pour le transport du finisseur, le réservoir est rapproché du châssis. Un finisseur selon la première partie de la revendication 1 est connu de l'état de la technique.

La demanderesse propose par la présente invention une solution de stockage nouvelle, notamment en disposant le réservoir d'émulsion au niveau de la trémie de réception des enrobés bitumineux. Une telle solution présente en particulier l'avantage de ne poser aucun problème d'équilibrage, puisque la structure du châssis est initialement prévue pour supporter des surcharges ou des charges variables au niveau de ladite trémie.

La présente invention a donc pour objet une machine de construction de chaussée du type finisseur, comportant sur un chassis monté sur des moyens de déplacement, des moyens d'épandage d'enrobés bitumineux, une trémie dans laquelle les enrobés bitumineux sont déposés et des moyens de transfert desdits enrobés bitumineux de ladite trémie auxdits moyens d'épandage, ladite machine comportant également au moins un réservoir pour le stockage d'une substance fluide, telle qu'une émulsion d'accrochage ou un fluide bitumineux, et étant caractérisée en ce qu'un tel réservoir est disposé au niveau de la trémie, en étant supporté par la partie du châssis qui supporte ladite trémie.

Avantageusement, un tel réservoir est disposé au niveau d'une paroi de la trémie.

Dans un mode de réalisation préférentiel, la machine est du type de celles dont la trémie est une trémie à fond et à portes latérales pivotantes, lesdites parties comportant chacune un fond et une paroi latérale s'étendant à partir dudit fond, et admettant en particulier deux positions, l'une ouverte dans laquelle le fond de la trémie et les fonds des portes sont destinés à recevoir les enrobés bitumineux, l'autre étant une position rabattue dans laquelle la largeur occupée par la trémie correspond sensiblement ou est inférieure à la largeur du châssis, ladite machine étant caractérisée en ce qu'un réservoir pour le stockage d'une substance fluide est disposé au niveau d'une porte pivotante. Un tel réservoir peut notamment être disposé dans une paroi latérale d'une telle porte pivotante. Dans le cas où un tel réservoir est relié par une tuyauterie d'alimentation à un groupe de pompage, ladite tuyauterie peut avantageusement déboucher dans ledit réservoir dans une zone de celui-ci proche de l'axe de pivotement de la porte correspondante. Egalement, une telle machine peut comprendre des supports roulants, latéralement déployables, destinés à supporter les réservoirs en position ouverte des portes de la trémie.

De façon avantageuse encore, une telle machine comprend un dispositif d'épandage d'une émulsion d'accrochage d'enrobés bitumineux sur la surface d'une route, ladite émulsion d'accrochage étant stockée avant épandage dans le ou lesdits réservoirs. Un tel dispositif d'épandage d'une émulsion d'accrochage peut notamment comprendre une rampe d'épandage disposée à l'arrière du châssis par rapport au sens de déplacement de la machine en cours de l'épandage des enrobés.

Egalement, le ou lesdits réservoirs disposés au niveau d'une trémie peuvent être munis d'une protection thermique permettant d'éviter que le fluide contenu dans le ou lesdits réservoirs soit porté à une température trop importante lorsque la trémie contient des enrobés bitumineux chauds. Un réservoir peut également être muni de moyens de réchauffage d'appoint.

La description qui suit d'un mode de réalisation particulier de l'invention est purement illustrative et non limitative. Elle doit être lue en regard des dessins annexés, sur lesquels:
- la figure 1 est une vue de côté d'une machine de construction de chaussée du type finisseur, conforme à un mode de réalisation particulier de l'invention;
- la figure 2 est une vue de face de la même machine de construction de chaussée.

On voit sur ces figures, que la machine de construction de chaussée qui y a été représentée schématiquement, comprend principalement sur un châssis 1 monté sur des chenilles 2, une cabine de pilotage 3, ainsi qu'une trémie 4 de réception des enrobés bitumineux et des moyens 5 d'épandage desdits enrobés bitumineux. La trémie 4 est disposée à l'avant du finisseur. Des moyens d'épandage 5 sont constitués, de façon classique, par une vis de répartition et sont disposés à l'arrière du finisseur. La partie arrière du finisseur est également munie d'une table 6 de lissage des couches d'enrobés déposes. Entre l'arrière du châssis 1 du finisseur et ladite vis 5 de répartition, est disposée une rampe 7 d'épandage d'une émulsion d'accrochage, qui est par exemple du type de celles qui ont été décrites dans les différentes demandes de brevet français précitées de la demanderesse. Les enrobés bitumineux chauds déposés dans la trémie 4 par la benne d'un camion d'alimentation C roulant devant le finisseur, sont transférés de ladite trémie 4 jusqu'aux moyens 5 d'épandage des enrobés, par l'intermédiaire d'un tapis de transfert (non représenté) disposé sur le châssis 1 entre les chenilles 2 et la cabine 3. Ce tapis de transfert est légèrement surélevé dans sa partie arrière au-dessus de la rampe 7.

Ainsi qu'on peut le voir plus particulièrement sur la figure 2, la trémie 4 comprend un fond 11 et deux portes latérales pivotantes 8, constituée chacune d'un fond 9 et d'une paroi latérale 10 qui lui est sensiblement perpendiculaire. Chacune des deux portes 8 est ainsi articulée en pivotement sur le fond 11 de la benne 4, au niveau du bord de son fond 9 qui est le plus éloigné de la paroi 10 correspondante. Les axes 12 de pivotement sont des axes longitudinaux disposés au niveau des bords latéraux du fond 11. Lorsque le finisseur fonctionne et réalise l'application d'un revêtement de chaussée, les portes 8 de la trémie 4 sont disposées dans la position ouverte représentée en traits pleins sur la figure. Leurs fonds 9 sont alors dans le prolongement du fond 11 avec lequel ils forment un fond de réception sur lequel le camion C peut venir déposer les enrobés bitumineux chauds. Lors du transport du finisseur, il est nécessaire de rabattre les portes 8, ainsi que cela a été représenté en traits mixtes sur la figure, de façon que le finisseur 1 soit au gabarit routier et que la trémie 4 ne dépasse pas latéralement de part et d'autre du châssis 1. Les portes 8 sont donc pivotées vers l'intérieur de la trémie autour de leur axe 12, ainsi qu'indiqué par les flèches sur la figure, d'un angle d'environ 45°. Dans cette position rabattue des portes 8, la trémie 4 occupe une largeur de route qui correspond sensiblement à celle du châssis 1 et de la cabine 3. Le mouvement de pivotement des portes 8 est commandé par l'intermédiaire de vérins 13 (figure 1), prenant appui sur le châssis 1 et montés articulés à leur autre extrémité, sur la partie extérieure du fond 9 de la porte 8 correspondante.

Les parois 10 latérales des portes 8 sont des réservoirs sensiblement parallélipipédiques de 350 mm d'épaisseur dans lesquelles est stockée l'émulsion d'accrochage. Leur hauteur à partir du fond 9 est telle qu'en position rabattue des portes 8, les extrémités desdites parois 10 les plus éloignées des fonds 9 soient situées juste au niveau de la partie inférieure de la cabine de pilotage 3, de façon à ne pas obstruer le champ de vision du pilote. Ces réservoirs 10 sont reliés par des tuyauteries 14 (figure 2) à un groupe de pompage (non représenté) et à la rampe 7 d'épandage d'émulsion d'accrochage. Ces tuyauteries 14 débouchent dans les réservoirs 10 dans des zones de ceux-ci proches des fonds 9 des portes 8 correspondantes et des axes 12, ce qui permet à ces tuyauteries 14 d'accompagner les mouvements de pivotement desdites portes 8, sans grand débattement. Les cloisons des réservoirs 10 qui délimitent l'intérieur de la trémie 4 sont munies d'une protection thermique de façon que l, émulsion stockée dans lesdits réservoirs 10 ne soit pas portée à des températures trop élevées lorsque la trémie 4 reçoit des enrobés chauds. Egalement, les cloisons desdits réservoirs 10 sont munies d'un système de réchauffage d'appoint, de façon à ce que l'émulsion d'accrochage puisse être stockée dans lesdits réservoirs 10, même avec des températures extérieures froides.

Les portes pivotantes 8 de la trémie 4 sont munies de supports (non représentés) roulants au sol, portant au moins partiellement les réservoirs 10 en position ouverte de la trémie.

Les réservoirs secondaires qui viennent d'être décrits dans le cadre du stockage d'une émulsion d'accrochage pourraient bien entendu être utilisés pour le stockage de toute autre substance fluide, notamment pour le stockage de tout fluide bitumineux.

Les signes de référence insérés après les caractéristiques techniques mentionnées dans les revendications ont pour seul but de faciliter la compréhension de ces dernières et n'en limitent aucunement la portée.

## Revendications

1. Machine de construction de chaussée du type finisseur comportant un châssis (1) monté sur des moyens de déplacement (2), des moyens (5) d'épandage d'enrobés bitumineux, une trémie (4) dans laquelle les enrobés bitumineux sont déposés, par exemple par bennage par des camions d'alimentation, et des moyens de transfert desdits enrobés bitumineux de ladite trémie (4) auxdits moyens (5) d'épandage, ladite trémie (4) étant une trémie à fond (11) et à portes latérales (8) pivotantes, lesdites portes (8) comportant chacune un fond (9) et une paroi latérale (10) s'étendant à partir dudit fond (9) et admettant en particulier deux positions, l'une ouverte dans laquelle le fond (11) de la trémie et les fonds (9) des portes (8) sont destinés à recevoir les enrobés bitumineux, l'autre étant une position rabattue dans laquelle la largeur occupée par la trémie (4) correspond sensiblement ou est inférieure à la largeur du châssis (1), ladite machine comportant également au moins un réservoir (10) pour le stockage d'une substance fluide, telle qu'une émulsion d'accrochage ou un fluide bitumineux, et étant caractérisée en ce qu'un tel réservoir (10) est disposé au niveau desdites portes pivotantes (8) de la trémie (4) en étant supporté par la partie du châssis (1) supportant ladite trémie (4).

2. Machine selon la revendication 1, caractérisée en ce qu'un réservoir (10) est disposé dans la paroi latérale d'une telle porte pivotante (8).

3. Machine selon l'une quelconque des revendications précédentes dont un réservoir est relié par une tuyauterie d'alimentation (14) à un groupe de pompage, caractérisée en ce que ladite tuyauterie (14) débouche dans ledit réservoir (10) dans une zone de celui-ci proche de l'axe de pivotement (12) de la porte (8) correspondante.

4. Machine selon l'une quelconque des revendications précédentes, caractérisée en ce qu'elle comprend des supports roulants, latéralement déployables, destinés à supporter les réservoirs en position ouverte des portes (8) de la trémie (4).

5. Machine selon l'une quelconque des revendications précédentes, caractérisée en ce qu'elle comprend un dispositif (7) d'épandage d'une émulsion d'accrochage d'enrobés bitumineux à la surface d'une route, ladite émulsion d'accrochage étant stockée avant épandage dans le ou lesdits réservoirs (10).

6. Machine selon la revendication 5, caractérisée en ce que le dispositif (7) d'épandage d'une émulsion d'accrochage comprend une rampe d'épandage disposée à l'arrière du châssis (1) par rapport au sens de déplacement de la machine en cours de l'épandage des enrobés.

7. Machine selon l'une quelconque des revendications précédentes, caractérisée en ce que le ou les réservoirs (10) disposés au niveau d'une trémie (4) sont munis d'une protection thermique permettant d'éviter que le fluide contenu dans le ou lesdits réservoirs (10) soit porté à une température trop importante lorsque la trémie (4) contient des enrobés bitumineux chauds.

8. Machine selon l'une quelconque des revendications précédentes, caractérisé en ce qu'un réservoir (10) est muni de moyens de réchauffage d'appoint.

## Claims

1. Road making machine of finisher type comprising a frame (1) provided on moving means (2), bituminous coated material spreading means (5), a hopper (4) into which the bituminous coated material is introduced for example by rocking by means of feeding lorries and means for conveying said bituminous coated material from said hopper (4) to the spreading means (5), said hopper (4) being a hopper with an articulated bottom (1) and articulated lateral doors (8), said doors (8) having each a bottom (9) and a lateral wall (10) extending from said bottom (9) and allowing particularly two positions an open position in which the bottom (11) of the hopper and the bottoms (9) of the doors (8) are provided to receive the bituminous coated material, the other position being a folded back position in which the width of the hopper (4) is essentially the width of the frame (1) or less than the width thereof, said machine comprising also at least a tank (10) for stocking a fluid material such as a binding emulsion or a bituminous fluid substance and being characterized in that such a tank (10) is provided at the level of said articulated doors (8) of the hopper (4) and is maintained by the frame part (1) holding said hopper (4).

2. Machine according to claim 1, characterized in that a tank (10) is provided in the lateral wall of such an articulated door (8).

3. Machine according to any one of the preceding claims in which a tank is connected by a feeding duct (14) to a pumping unit, characterized in that said duct (14) opens into said tank (10) in an area thereof near the pivoting axis (12) of the corresponding door (8).

4. Machine according to any one of the preceding claims, characterized in that it comprises rolling supports laterally liable to extend, provided to support the tanks in open position of the doors (8) of the hopper (4).

5. Machine according to any one of the preceding claims, characterized in that it comprises a spreading means (7) for a binding emulsion of bituminous coated material onto the surface of a road, said binding emulsion being stocked before spreading in said tank(s) (10).

6. Machine according to claim 5, characterized in that the spreading means (7) of the binding emulsion comprises a spreading nozzle provided at the rear of the frame (1) with respect to the moving direction of the machine during the spreading of the coated bituminous material.

7. Machine according to any one of the preceding claims, characterized in that the tank(s) (10) provided at the level of the hopper (4) (is) are provided with a thermal shield allowing to avoid that the fluid inside said tank(s) (10) is brought to a too high temperature when the hopper (4) contains hot bituminous coated material.

8. Machine according to any one of the preceding claims, characterized in that a tank (10) is provided with auxiliary heating means.

## Patentansprüche

1. Straßenbaumaschine vom Endfertigertyp, die einen auf Fortbewegungsmitteln (2) angebrachten Rahmen (1), Aufbringmittel (5) für bituminöse Mischgüter, einen Trichter (4), in den die bituminösen Mischgüter zum Beispiel durch Kippen eines Versorgungslastwagens abgegeben werden, und Mittel zur Überführung der genannten bituminösen Mischgüter von dem genannten Trichter (4) zu den genannten Aufbringmitteln (5) aufweist, wobei der genannte Trichter (4) ein Trichter mit Boden (11) und mit schwenkbaren seitlichen Türen (8) ist, die genannten Türen (8) jeweils einen Boden (9) und eine sich von dem genannten Boden (9) erstreckende Seitenwand (10) aufweisen und insbesondere zwei Stellungen zulassen, und zwar eine offene, bei der der Boden (11) des Trichters und die Böden (9) der Türen (8) dazu bestimmt sind, die bituminösen Mischgüter aufzunehmen, und eine andere, die eine umgelegte Stellung ist, in der die von dem Trichter (4) eingenommene Breite im wesentlichen der Breite des Rahmens (1) entspricht oder geringer ist, wobei die genannte Maschine auch mindestens einen Behälter (10) zur Speicherung einer flüssigen Substanz, wie eine Haftkleberemulsion oder eine bituminöse Flüssigkeit, aufweist, und dadurch gekennzeichnet ist, daß ein solcher Behälter (10) in der Höhe der genannten schwenkbaren Türen (8) des Trichters (4) angeordnet ist und von dem Teil des Rahmens (1) getragen wird, der den genannten Trichter (4) trägt.

2. Maschine nach Anspruch 1, dadurch gekennzeichnet, daß ein Behälter (10) in der Seitenwand einer solchen schwenkbaren Tür (8) angeordnet ist.

3. Maschine nach einem der vorangehenden Ansprüche, deren einer Behälter durch Zuführleitungen (14) mit einer Pumpengruppe verbunden ist, dadurch gekennzeichnet, daß die genannten Leitungen (14) in den genannten Behälter (10) in einem Bereich nahe der Schwenkachse (12) der entsprechenden Tür (8) münden.

4. Maschine nach einem der vorangehenden Ansprüche, dadurch gekennzeichnet, daß sie seitlich ausfahrbare Fahrstützen umfaßt, die dazu bestimmt sind, die Behälter in der offenen Stellung der Türen (8) des Trichters (4) zu tragen.

5. Maschine nach einem der vorangehenden Ansprüche, dadurch gekennzeichnet, daß sie eine Vorrichtung (7) zum Aufbringen einer Haftkleberemulsion für bituminöse Mischgüter auf die Oberfläche einer Straße umfaßt, wobei die Haftkleberemulsion vor der Aufbringung in dem oder den genannten Behältern (10) gespeichert ist.

6. Maschine nach Anspruch 5, dadurch gekennzeichnet, daß die Vorrichtung (7) zum Aufbringen einer Haftkleberemulsion eine Aufbringrampe umfaßt, die in bezug auf die Bewegungsrichtung der Maschine während des Aufbringens der Mischgüter hinten am Rahmen (1) angeordnet ist.

7. Maschine nach einem der vorangehenden Ansprüche, dadurch gekennzeichnet, daß der oder die in der Höhe eines Trichters (4) angebrachten Behälter (10) mit einem Wärmeschutz versehen sind, der gestattet zu vermeiden, daß die in dem oder den genannten Behältern (10) enthaltene Flüssigkeit auf eine zu hohe Temperatur gebracht wird wenn der Trichter (4) heiße bituminöse Mischgüter enthält.

8. Maschine nach einem der vorangehenden Ansprüche, dadurch gekennzeichnet, daß ein Behälter (10) mit zusätzlichen Erwärmungsmitteln versehen ist.
